# EUROPÄISCHE PATENTSCHRIFT

(11) **EP 0 100 492 B1**
(45) Veröffentlichungstag und Bekanntmachung des Hinweises auf die Patenterteilung: **10.12.1986**
(21) Anmeldenummer: 83107116.2
(22) Anmeldetag: 20.07.1983
(51) Int. Cl.: A61G 15/00

(54) **Zahnärztlicher Patientenstuhl**
Dental chair
Fauteuil dentaire

(30) Priorität: 02.08.1982 DE 3228853
(43) Veröffentlichungstag der Anmeldung: 15.02.1984
(73) Patentinhaber: SIEMENS AKTIENGESELLSCHAFT, 80333 München (DE)
(72) Erfinder: Behringer, Wolfgang, D-6140 Bensheim 4 (DE); Stöckl, Klaus, D-6148 Heppenheim (DE); Weiland, Rolf-Jürgen, D-6147 Lautertal 3 (DE)

## Beschreibung

Die Erfindung bezieht sich auf einen zahnärztlichen Patientenstuhl mit einem zumindest den Stuhlsitz tragenden Stuhloberteil, mit einem eine Höhenverstelleinrichtung für das Stuhloberteil enthaltenden Stuhlunterteil und mit wenigstens einem am Stuhlunterteil adaptierbaren Gerät, welches diverse Medien, wie Luft, Wasser, elektrischer Strom, benötigt, die mittels Versorgungsleitungen von einem am Fussboden angeordneten Anschlusskasten durch das Stuhlunterteil hindurch in das Gerät geführt sind, wobei die Versorgungsleitungen für die Medien im Bereich der Adaption quergeteilt sind und dort eine Steckverbindung bilden mit an einem Anschlussteil angeordneten Kupplungsmitteln und mit an einem dazu passenden Gegenstück angeordneten, mit den Kupplungsmitteln in Eingriff bringbaren und dabei die Medienverbindung herstellenden Gegenkupplungsmitteln.

Bei einem bekannten solchen Patientenstuhl (DE-A 2946593) verlaufen die die Versorgungsmedien führenden Leitungen durch das Stuhlunterteil hindurch bis zu einer in Nähe des Gerätes gelegenen Austrittsöffnung, treten dort aus und münden direkt in das Innere des Gerätes ein. Die Versorgungsleitungen sind an einer oder mehreren Stellen durch Schellen od.dgl. festgelegt und können in diesem Bereich auch quergeteilt sein, wobei dann die Teilungsenden durch eine Steckeinrichtung, die durch einen Mehrfachstecker gebildet sein kann, lösbar miteinander verbunden sind. Die Adaption des Gerätes erfolgt über einen als Verschiebebahn ausgebildeten Träger, der als separates Bauteil am Stuhloberteilträger seitlich angeschraubt ist. Diverse Verkleidungsteile dekken schliesslich die Innenteile der Verschiebebahn ab.

Um das Gerät an den Patientenstuhl betriebsbereit anzuschliessen, bedarf es eines relativ grossen Montageaufwandes. Zunächst ist das Gerät mechanisch mit dem Stuhl zu verbinden, danach ist mittels der Steckeinrichtung die Medienverbindung herzustellen; anschliessend sind noch die Innenteile der Verschiebebahn durch entsprechende Verkleidungsteile abzudecken. Die seitliche Adaption der als separates Bauteil mit eigenem, verwindungssteifem Gehäuse ausgebildeten Verschiebebahn bildet ausserdem unerwünscht vorstehende Teile und Trennfugen, die keine kompakte Konstruktion entstehen lassen.

Aufgabe der vorliegenden Erfindung ist es, demgegenüber eine Verbesserung zu schaffen, also einen Patientenstuhl der eingangs genannten Gattung zu schaffen, bei dem durch eine kompakte Bauweise der Montageaufwand für ein betriebsbereites Anschliessen eines Gerätes an den Stuhl verringert werden kann. Insbesondere soll die Montage eines Gerätes vor Ort, also beim Kunden, leichter ermöglicht werden als bisher.

Die gestellte Aufgabe wird erfindungsgemäss dadurch gelöst, dass das Anschlussteil und das dazu passende Gegenstück für eine mechanische Ankupplung des Gerätes an das Stuhlunterteil ausgebildet sind und zu diesem Zweck ausser den Kupplungs- und Gegenkupplungsmitteln für die Medienverbindung auch Kupplungs- und Gegenkupplungsmittel für eine mechanische Kupplung der Teile enthalten, wobei die Kupplungs-und Gegenkupplungsmittel für die Medienverbindung so angeordnet sind, dass sie bei mechanischer Ankupplung des Gerätes an das Stuhlunterteil miteinander in Eingriff kommen.

Vorteilhafte Ausbildungen und Weiterbildungen der Erfindung sind in den abhängigen Patentansprüchen enthalten.

Dadurch, dass mit dem mechanischen Ankuppeln des Gerätes an den Stuhl praktisch die Medien miteinander betriebsbereit verbunden werden, wird das betriebsfertige Anschliessen des Gerätes wesentlich vereinfacht. Das Stuhlunterteil kann werksseitig so weit komplettiert und mit den erforderlichen Medienleitungen bestückt, gefertigt und geprüft werden, dass vor Ort, also beim Kunden, das Gerät nur an den Stuhl angekoppelt zu werden braucht. Das Anschlussteil, das sämtliche elektrische, pneumatische und hydraulische Anschlusselemente enthält, kann vorteilhafterweise gleichzeitig als Prüfadapter verwendet werden, um werksseitig bereits die Funktion der Leitungsverlegung überprüfen zu können.

Eine besonders vorteilhafte Ausführung sieht vor, bodennah am Stuhlunterteil ein erstes Anschlussteil zur Ankopplung eines Arztgerätes und bodenfern am höhenverstellbaren Oberteilträger ein zweites Anschlussteil für ein patientenbezogenes Gerät mit Spei- und Spülmöglichkeiten, häufig auch als Wassereinheit oder Helferinnengerät bezeichnet, vorzusehen. Die Anschlussteile sind vorteilhafterweise an einem Führungsschlitten befestigt, der Teil einer im Stuhlunterteil integriert angeordneten Verschiebebahn ist. Die Verschiebebahn für das bodennahe Anschlussteil kann vorteilhafterweise über die gesamte Länge des Basisteils des Stuhles, beginnend etwa mit der Sitzhinterkante und endend etwa im Bereich der Vorderkante der Fussauflage, angeordnet sein; für die Verschiebebahn des fussbodenfernen Anschlussteils dagegen genügt es, wenn diese an der dem bodennahen Anschlussteil gegenüberliegenden Seite des Stuhles nur einer etwa der Sitztiefe entsprechenden Länge am Sitzträger angeordnet ist. Basisteil und/oder Sitzträger bilden längs der Stuhlachse einen Freiraum, in dem der Führungsschlitten längsverstellbar gehaltert ist; seitlich neben der mittig angeordneten Höhenverstelleinrichtung und innerhalb der äusseren Begrenzungen des Stuhlunterteils liegend ist ein Kabelschacht vorhanden, in dem die vom Anschlusskasten kommenden Medienleitungen in Form einer Kabelschlaufe zu dem mit dem Führungsschlitten verbundenen Anschlussteil führen.

Ein Ausführungsbeispiel der Erfindung wird nachfolgend anhand der Zeichnung näher erläutert. Es zeigen:
Fig. 1 einen zahnärztlichen Arbeitsplatz in einer schaubildlichen vereinfachten Darstellung,
Fig. 2 den Arbeitsplatz nach Fig. 1 von der gegenüberliegenden Seite aus betrachtet,
Fig. 3 den Aufbau des Stuhlunterteils mit der Höhenverstelleinrichtung in einer Explosionsdarstellung,
Fig. 4 einen Teil der Hubvorrichtung in schaubildlicher Ansicht,
Fig. 5 das Stuhlunterteil im Querschnitt,
Fig. 6 einen Ausschnitt aus Fig. 3 mit dem Anschlussteil für das bodennah adaptierbare Gerät (Pos. 2 in Fig. 1),
Fig. 7 das dazugehörige geräteseitige Gegenstück,
Fig. 8 einen Teil der in Fig. 6 und 7 gezeigten Anschlussteile im montierten Zustand und im Längsschnitt entlang der Linien VIII/VIII in den Fig. 6 und 7,
Fig. 9 das Anschlussteil für das bodenferne Gerät (Pos. 3 in Fig. 2),
Fig. 10 das zugehörige geräteseitige Gegenstück zusammen mit der im Oberteilträger angeordneten Verschiebebahn.

Die Fig. 1 zeigt in einer schaubildlichen Darstellung einen zahnärztlichen Arbeitsplatz, bestehend aus einem Patientenstuhl 1, einem vom Patienten aus betrachtet rechts davon angeordneten Arztgerät 2 und einem links des Patientenstuhles angeordneten Helferinnengerät 3. Der Patientenstuhl 1 besteht im wesentlichen aus einem Stuhloberteil und einem Stuhlunterteil. Das Stuhlunterteil enthält ein Basisteil 4, in dem eine später noch näher erläuterte Horizontalführung 5 für das Arztgerät 2 und in einem Anschlusskasten 6 zusammengefasste elektrische und/oder pneumatische Versorgungsbausteine angeordnet sind, sowie eine durch einen Faltenbalg 7 verdeckt angeordnete Höhenverstellvorrichtung für das aus Sitz- und Rückenlehne bestehende Stuhloberteil 8. Das Gerät 3 ist ebenfalls mittels einer Horizontalführung 9 (Fig. 2) parallel zur Längsachse des Stuhles verstellbar gehaltert, wobei im Gegensatz zur Horizontalführung 5 für das Arztgerät 2, die am ortsfesten Basisteil 4 über die gesamte Länge des Stuhles, also etwa von der hinteren Sitzkante bis mindestens zum Fussende des Sitzes bzw. bis zum in der Darstellung nach Fig. 1 rechten Ende des Anschlusskastens 6 verläuft, die Horizontalführung 9 für das Helferinnengerät 3 am höhenverstellbaren Stuhloberteilträger 10 lediglich über dessen Länge verläuft.

Die Fig. 3 zeigt den Aufbau des Stuhlunterteils einschliesslich Stuhloberteilträger 10 in einer Explosionsdarstellung. Die Ansicht erfolgt von der Seite aus, aus der die Fig. 2 zu betrachten ist.

Das Basisteil 4 wird im wesentlichen gebildet aus einer im Grundriss rechteckigen Grundplatte 11, welche sämtliche tragenden Teile, insbesondere die mit 60 bezeichnete Höhenverstelleinrichtung und den Träger 10 für das Stuhloberteil 8, aufnimmt, und einen die Grundplatte 11 umgebenden Rahmen, der wiederum aus zwei an den kürzeren Seiten angeordneten Endstücken 12 und aus an den längeren Seiten angeordneten Verkleidungsteilen 13 sowie Profilelementen 14 gebildet ist. Die Endstücke 12 sind als Eckprofile ausgebildet, d.h. sie weisen rechtwinkelig abgewinkelte, die kürzeren Seiten der Grundplatte 11 umgreifende Endteile 12a auf, in die elastische Verbindungselemente 15 eingesteckt werden, an denen die Verkleidungsteile 13 bzw. die Profilelemente 14 befestigt werden können. Das in der Figur dargestellte rechte Endstück 12 enthält einen Ansatz 16, an dem das untere Ende des Faltenbalgs 7 eingehängt wird. Die Endstücke 12 sind an der Grundplatte 11 angeschraubt, wozu an dieser Befestigungsblöcke 17 und an den Endstücken 12 Laschen 18' angeordnet sind.

Die vollflächig ausgebildeten Verkleidungsteile 13 sind quergeteilt in einen Abschnitt 13a, der im wesentlichen der Länge des Stuhloberteilträgers 10 bzw. des die Höhenverstellvorrichtung umschliessenden Faltenbalgs 7 entspricht, und einem Abschnitt 13b, der der restlichen Länge, im wesentlichen der Länge des Anschlusskastens 6, entspricht. An der Teilungsstelle ist ein an der Grundplatte 11 bzw. an einer mit dieser verbundenen Leiste 19 befestigtes, dem Profil der Verkleidungsteile 13 angepasstes Halteteil 20 angeordnet, auf das die Verkleidungsteile 13a, 13b mit ihren einen Enden zur Fixierung aufgeschoben werden, bevor sie an ihren anderen Enden mittels der elastischen Verbindungselemente 15 mit den Endstücken 12 verbunden werden. Das Verkleidungsteil 13a enthält, wie das rechte Endstück 12, ebenfalls einen Ansatz 16, an dem der Faltenbalg 7 eingehängt wird. Die Querteilung ist auch bei den Winkelprofilen 14 vorhanden; auch hier sind die einzelnen Teile durch elastische Verbindungselemente 15 miteinander verbunden; das obere Winkelprofil 14a enthält, wie das Verkleidungsteil 13a, einen entsprechenden Ansatz 16, um den Faltenbalg 7 befestigen zu können.

Ein wesentlicher Vorteil der Querteilung der Verkleidungsteile und Winkelprofile in der beschriebenen Weise ist darin zu sehen, dass gleiche Verkleidungsteile für die Verkleidung sowohl des Sitzträgers als auch des Basisteils verwendet werden können, und zwar für eine Stuhlkonstruktion sowohl mit kurzem Basisteil, z.B. ohne Anschlusskasten, als auch mit langem Basisteil, z.B. mit Anschlusskasten.

Die beiden Winkelprofile 14 bilden über ihre gesamte Länge einen Schlitz 21, aus dem ein Anschluss- oder Tragteil 22 vorsteht, an dem die unten abgekröpfte Tragsäule 23 (Fig. 1) für das Gerät 2 befestigbar ist. Das Tragteil 22 ist mit einem Schlitten 24, der innerhalb des Basisteils 4 über die gesamte Länge des Schlitzes 21 in der Horizontalführung 5 geführt ist, fest verbunden.

Der Schlitz 21 wird in jeder Stellung des Schlittens 24 durch ein am Schlitten 24 eingehängtes Gurtband 25 abgedeckt, welches als Endlosband über Umlenkrollen 26 etwa rechteckig geführt ist. In den Schlitten 24 münden ferner diverse, zu einem flachen Band zusammengefügte Versorgungsleitungen 27, welche die im Gerät 2 benötigten Medien (Luft und/oder Wasser und/oder elektrischer Strom) von einer zentralen Versorgungsquelle im Anschlusskasten 6 an das Tragteil 22 heranführen.

Entsprechend dem Aufbau des Basisteils 4 besteht auch der Stuhloberteilträger 10 aus einer im Grundriss rechteckigen Grundplatte 31 gleicher Breite wie die Grundplatte 11 und einem Rahmen, bestehend einerseits aus beidseitigen Endstükken 32 und andererseits Verkleidungsteilen 33 sowie Winkelprofilen 34, die wiederum mittels entsprechender elastischer Verbindungselemente 35 an den Endstücken befestigt sind. An den Endstücken und an den Winkelprofilen sind Ansätze 36 vorhanden, an denen der Faltenbalg 7 eingehängt werden kann.

Die Endstücke 32 sind identisch mit den Endstücken 12, weisen also an gleicher Stelle und in gleicher Höhe Befestigungslaschen 38 auf; die zugehörigen Halterungen 37 sind in der Grundplatte 31 vorgesehen. Auch die Verkleidungsteile 33 haben gleiche Abmessungen wie die Verkleidungsabschnitte 13a, wodurch unter anderem die Lagerhaltung der Teile vereinfacht wird und auch ein Austausch der Teile untereinander möglich ist. So kann beispielsweise das mit einem Ansatz versehene rechte Endstück 12 vom Basisteil 4 zur Verkleidung des Oberteilträgers verwendet werden.

Auch hier ragt durch den durch die beiden Winkelprofile 34 gebildeten Schlitz 41 ein Anschluss- oder Tragteil 42, an dem entweder direkt oder über einen Tragarm die Tragsäule 43 (Fig. 2) des Gerätes 3 befestigt ist. Der Schlitz wird, wie beim Basisteil 4, durch ein Gurtband 45 abgedeckt.

Anhand der Fig. 3 und der nachfolgenden Figuren wird der Aufbau der Hubvorrichtung zur Verstellung des Stuhloberteils näher erläutert.

An der Grundplatte 11 des Basisteils 4 sind Sockelteile 61 angeformt, auf denen ein kastenförmiger, nach oben und unten offener Rahmen 62 befestigt ist. Eine aus zwei Teilen 63, 64 gebildete Scherenarmkonstruktion ist einerseits am Rahmen 62 und andererseits am Stuhloberteilträger 10 angelenkt.

Die Scherenarmteile 63,64 sind bis auf den Anlenkpunkt eines später noch näher erläuterten Antriebs gleich aufgebaut, d.h. sie bilden jeweils einen langen Tragarm 63a, einen demgegenüber kürzeren Tragarm 63b und eine dazwischen liegende Querversteifung 63c. Der kürzere Tragarm 63b, 64b hat etwa die halbe Länge des längeren Tragarmes 63a, 64a und ist in einer gemeinsamen Achslagerung 65 geführt. Die auf gleicher Höhe auslaufenden Enden 66 der parallel verlaufenden Tragarme 63a, 63b sind am Stuhloberteilträger 10 gelagert; das freie Ende 67 des längeren Tragarmes 63a ist an einer Buchse 68 angelenkt, die zusammen mit einer am Rahmen 62 befestigten Führungsstange 69 eine Horizontalführung bildet.

Entsprechendes gilt für den Scherenarmteil 64, dessen freies Ende 70 an einer Buchse 71 angelenkt ist, die durch eine am Stuhloberteilträger 10 befestigte Führungsstange 72 geführt ist. Am Scherenarmteil 64 sind Halterungs- und Lagerteile 73 angeordnet für eine Spindelmutter 74, die Teil eines Spindelantriebes ist, dessen Antriebsmotor 75 an der Grundplatte 11 befestigt ist und deren Spindel 76 durch den Rahmen 62 hindurchgreift.

Die Fig. 4 zeigt den Scherenarmteil 64 von der Rückseite; aus der Darstellung ist ersichtlich, dass sowohl der Scherenarmteil 64 als solcher, als auch der lange Tragarm 64a im Querschnitt U-förmig ausgebildet sind und dazwischen diagonal verlaufende und sich überkreuzende Versteifungsrippen 77 vorgesehen sind. Die gesamte Scherenarmkonstruktion ist dadurch äusserst verwindungssteif.

Wie aus den Fig. 3 und 5 ersichtlich ist, sind die beiden Scherenarmteile 63 und 64 zueinander so angeordnet, dass die Schenkel der U-förmigen Tragarme einander zugewandt sind. Die beiden Scherenarmteile können so in der Tiefstlage waagerecht angeordnet sein. Durch das Ineinandergreifen der Scherenarmteile wäre sogar eine noch tiefere Endlage möglich, wenn dies aus bestimmten konstruktiven Erfordernissen notwendig wäre.

Die Ausbildung der Hubvorrichtung in der geschilderten Weise macht es möglich, die gesamte Hubvorrichtung extrem schmal zu bauen, wodurch im Vergleich zu anderen Konstruktionen seitlich der Scherenarmteile mehr Platz geschaffen wird.

Ein weiterer Vorzug ist, dass unterhalb der in der Tiefstellung waagerecht liegenden Scherenarme genügend Stauraum für die Unterbringung der Versorgungsleitungen gebildet wird.

Basisteil 4 und Stuhloberteilträger 10 bilden zu beiden Seiten der Höhenverstelleinrichtung 60 jeweils einen als Kabelschacht für die Kabel 27 und 28 dienenden Freiraum 78 bzw. 79. Dieser Freiraum erstreckt sich parallel zur Längsachse des Stuhles und ist einerseits durch die Sockel-und Rahmenteile 61, 62 und andererseits durch den Faltenbalg 7 begrenzt. Die Versorgungsleitungen 27, 28 sind nach Art eines Flachbandkabels zusammengefasst und in den Kabelschächten 78, 79 unter Bildung einer Schlaufe verlegt, dass sie der Bewegung der Geräte folgen können. Das eine Ende der Leitungen mündet jeweils in den Schlitten 24 bzw. 44, bewegt sich also längs der Führungsbahn mit, das andere Ende mündet in dem Anschlusskasten 6. Nachdem die Versorgungsleitungen 28 für das Helferinnengerät 3 im Gegensatz zu den Leitungen 27 neben der hin- und hergehenden Bewegung auch noch die Höhenverstellbewegung des Stuhloberteilträgers 10 mitmachen müssen, ist die Länge der Leitungen dort so bemessen, dass sie in den jeweiligen Endstellungen innerhalb des Kabelschachtes noch ausreichend geführt sind.

Anhand der Fig. 6 bis 10 wird der Aufbau der zur Adaption von Gerät und Stuhl vorgesehenen Mittel näher erläutert. Die Fig. 6 zeigt den Führungsschlitten 24 mit dem dort befestigten Trag-oder Anschlussteil 22 in vergrösserter Darstellung. Stirnseitig des Teils 22 sind zwei Zentrier-und Haltezapfen 80 (in der Darstellung nur einer erkennbar) angeordnet, die im montierten Zustand in entsprechende Bohrungen 81 am korrespondierenden Adaptergegenstück 82 der Tragsäule 23, an der das Gerät 2 gehaltert ist, eingreifen. Mit diesen beiden Zapfen wird einerseits eine mechanische Ankoppelung von Gerät und Stuhl und andererseits eine Zentrierung der übrigen Kupplungsglieder erreicht. Der elektrische Anschluss erfolgt mittels einer am Anschlussteil 22 befestigten Mehrfachsteckleiste 83, deren nicht näher bezeichnete Kontaktstifte im gekuppelten Zustand in federnde Aufnahmeteile eines entsprechenden, am Adaptergegenstück 82 befestigten Gegenkupplungsstückes 84 eingreifen. Die pneumatischen und/oder hydraulischen Anschlüsse werden mittels Anschlussglieder 85, die in entsprechende Gegenglieder 86 eingreifen bzw. diese übergreifen, hergestellt. Diese Anschluss- und Gegenglieder 85, 86 sind mittels gemeinsamer Sicherungsbleche 87, 88 an den betreffenden Adapterteilen 22 bzw. 82 gehalten. Näheres zeigt die Fig. 8, die eine Verbindung im montierten Zustand im Längsschnitt zeigt. Die Sicherungsbleche 87, 88 drücken gegen einen durch einen Bund oder einer Sicherungsscheibe gebildeten Flansch 89 die Anschluss- und Gegenglieder 85, 86 gegen eine entsprechende Anlagefläche des Adapterteils 22 bzw. 82. Um einen gewissen Spielausgleich zu haben, ist zumindest die Bohrung 90 im einen Adapterteil 82 wesentlich grösser als der Durchmesser des Anschlussgliedes 86 selbst. Die Zentrierung und Halterung wird alleine durch die Sicherungsbleche 87, 88 erzielt; die dort vorgesehenen Bohrungen bestimmen also die Lage der Kupplungsglieder zueinander.

Die Fig. 9 und 10 zeigen Einzelheiten der Adapterteile für das am Stuhloberteilträger 10 adaptierbare Gerät 3. Das am Schlitten 44 der Verschiebebahn 9 befestigte Trag- oder Anschlussteil 42 enthält zwei Zentrier- und Haltezapfen 91, die wiederum in entsprechende Bohrungen 92 am Adaptergegenstück 93 der Tragsäule 43 für das Gerät 3 eingreifen. Eine Steckerleiste 94 mit Steckstiften korrespondiert mit einem entsprechenden Gegenstück 95 am Adapterteil 42. Anschlussglieder 96 für Druckluft und Druckwasser und 97 für Saugluft bzw. Abwasser werden durch ein gemeinsames Sicherungsblech 98 am Adapterteil 93 befestigt. Im Anschlussteil 42 sind zu den Anschlussgliedern 96, 97 passende Aufnahmebohrungen 99, 100 vorgesehen, die mit den zum Anschlusskasten 6 führenden Versorgungsleitungen 28 verbunden sind.

## Patentansprüche

1. Zahnärztlicher Patientenstuhl (1) mit einem zumindest den Stuhlsitz tragenden Stuhloberteil (8), mit einem eine Höhenverstelleinrichtung (60) für das Stuhloberteil enthaltenden Stuhlunterteil (4 bis 10) und mit wenigstens einem am Stuhlunterteil adaptierbaren Gerät (2, 3), welches diverse Medien, wie Luft, Wasser, elektrischer Strom, benötigt, die mittels Versorgungsleitungen (27, 28) von einem am Fussboden angeordneten Anschlusskasten (6) durch das Stuhlunterteil (4 bis 10) hindurch in das Gerät (2, 3) geführt sind, wobei die Versorgungsleitungen für die Medien im Bereich der Adaption quergeteilt sind und dort eine Steckverbindung bilden mit an einem Anschlussteil (22, 42) angeordneten Kupplungsmitteln (83, 85, 95, 99, 100) und mit an einem dazu passenden Gegenstück (82, 93), angeordneten, mit den Kupplungsmitteln in Eingriff bringbaren und dabei die Medienverbindung herstellenden Gegenkupplungsmitteln (84, 86, 94, 96, 97), dadurch gekennzeichnet, dass das Anschlussteil (22, 42) und das dazu passende Gegenstück (82, 93) für eine mechanische Ankupplung des Gerätes (2, 3) an das Stuhlunterteil (4 bis 10) ausgebildet sind und zu diesem Zweck ausser den Kupplungs- und Gegenkupplungsmitteln (83, 85, 95, 99, 100 und 84, 86, 94, 96, 97) für die Medienverbindung auch Kupplungs- und Gegenkupplungsmittel (80, 91 und 81, 92) für eine mechanische Kupplung der Teile (22, 42 und 82, 93) enthalten, wobei die Kupplungs- und Gegenkupplungsmittel für die Medienverbindung so angeordnet sind, dass sie bei mechanischer Ankupplung des Gerätes (2, 3) an das Stuhlunterteil (4 bis 10) miteinander in Eingriff kommen.

2. Patientenstuhl nach Anspruch 1, dadurch gekennzeichnet, dass bodennah am Stuhlunterteil (4-10) ein erstes Anschlussteil (22) zur Ankupplung eines Arztgerätes (2) und bodenfern am höhenverstellbaren Stuhloberteilträger (10) ein zweites Anschlussteil (42) für ein patientenbezogenes Gerät (3) mit Spei- und Spüleinrichtungen vorgesehen ist.

3. Patientenstuhl nach Anspruch 1 oder 2, dadurch gekennzeichnet, dass das Anschlussteil (22, 42) an einem Führungsschlitten (24, 44) befestigt ist, der Teil einer innerhalb der äusseren Begrenzungen des Stuhlunterteils (4-10) angeordneten Verschiebebahn (5, 9) ist, und dass das Anschlussteil (22, 42) mit den nach aussen zeigenden Kupplungsmitteln (80, 83, 85; 91, 95, 99, 100) aus einem Führungsschlitz (21, 41) der Verschiebebahn (5,9) vorsteht.

4. Patientenstuhl nach Anspruch 2 und 3, dadurch gekennzeichnet, dass die Verschiebebahn (5) für das bodennahe Anschlussteil (22) über die gesamte Länge des Basisteils (4) des Stuhles, beginnend etwa mit der Sitzhinterkante bis zur Vorderkante der Fussauflage, die Verschiebebahn (9) des bodenfernen Anschlussteils (42) dagegen an der dem bodennahen Anschlussteil (22) gegenüberliegenden Seite des Stuhles nur in einer etwa der Sitztiefe entsprechenden Länge am Stuhloberteilträger (10) angeordnet ist.

5. Patientenstuhl nach Anspruch 3 oder 4, dadurch gekennzeichnet, dass die im Stuhlunterteil (4-10) integriert angeordnete Verschiebebahn (5, 9) dadurch gebildet ist, dass Basisteil (4) und/ oder Stuhloberteilträger (10) einen längs der Stuhlachse verlaufenden Freiraum bilden, in dem der Führungsschlitten (24, 44) längsverstellbar gehaltert ist, und dass seitlich neben der mittig angeordneten Höhenverstelleinrichtung (60) und innerhalb der äusseren Begrenzungen (7) des Stuhlunterteils (4-10) liegend ein Kabelschacht (78, 79) vorhanden ist, in dem die vom Anschlusskasten (6) kommenden Medienleitungen (27, 28) in Form einer Kabelschlaufe zu dem mit dem Führungsschlitten (24, 44) verbundenen Anschlussteil (22, 42) führen, der aus einem Schlitz (21, 41) der Verschiebebahn (5, 9) herausragt und dort stirnseitig Kupplungsglieder (80, 83, 85; 91, 95, 99, 100) sowohl für die mechanische Fixierung und Halterung des zu adaptierenden Gerätes (2, 3) als auch für einen Anschluss der im Gerät vorhandenen Medienleitungen (27,28) enthält.

6. Patientenstuhl nach einem der Ansprüche 1 bis 5, dadurch gekennzeichnet, dass das Basisteil (4) und/oder der Stuhloberteilträger (10) aus jeweils einer Grundplatte (11, 31) und seitlichen Verkleidungsteilen (12-14; 32-34) gebildet ist, an denen ein die äussere Begrenzung der Kabelschächte (78, 79) bildender Faltenbalg (7) befestigt ist.

7. Patientenstuhl nach einem der Ansprüche 1 bis 6, dadurch gekennzeichnet, dass die mittig angeordnete Höhenverstelleinrichtung (60) als Doppelscherenarmkonstruktion ausgebildet ist, die an einem der Grundplatte (11) des Basisteils (4) befestigten Rahmen (61, 62) angelenkt ist, der die innere Begrenzung der Kabelschächte (78,79) bildet.

## Claims

1. A dental chair (1) comprising an upper part (8) which at least supports the seat, and a lower part (4 to 10) which has a height adjusting device (60) for the upper part and comprising at least one apparatus (2, 3) which is adaptable to the lower part and which requires various media, such as air, water, electric current, which are fed via supply lines (27, 28) from a floor-mounted connection box (6), through the lower part (4 to 10) of the chair into the apparatus (2, 3), where in the region of the adaptation the supply lines for the media are transversely divided and form a plug-type connection by means of coupling means (83, 85, 95, 99, 100), which are arranged on a connection component (22, 42), and by means of counter-coupling means (84, 86, 94, 96, 97) which are arranged on a matching counter-piece (82, 93) which can be brought into engagement with the coupling means and thereby form the connection of the media, characterised in that the connection component (22, 42) and the matching counter-piece (82, 93) are designed for a mechanical coupling of the apparatus (2, 3) to the lower part (4 to 10) of the chair and for this purpose, in addition to the coupling and counter-coupling means (83, 85, 95, 99, 100 and 84, 86, 94, 96, 97) for the connection of the media the connection component and counter-piece also comprise coupling and counter-coupling means (80, 91 and 81, 92) for a mechanical coupling of the components (22, 42 and 82, 93), where the coupling and counter-coupling means for the connection of the media are arranged to be such that they engage with one another when the apparatus (2, 3) is mechanically coupled to the lower part (4to 10) of the chair.

2. A chair as claimed in Claim 1, characterised in that near ground level on the lower part (4-10) of the chair there is arranged a first connection component (22) for the connection of a medical apparatus (2) and at a distance from ground level on the carrier for the upper part (10) of the chair which is adjustable in height, there is arranged a second connection component (42) for a patient- related apparatus (3) having devices to allow spitting and rinsing.

3. A chair as claimed in Claim 1 or 2, characterised in that the connection component (22, 42) is secured to a slide block (24, 44) which is part of a slide rail assembly (5, 9) which is arranged within the outer borders of the lower part (4-10) of the chair, and that the connection component (22, 42) protrudes from a guide slot (21, 41) of the slide rail assembly (5, 9) by means of the outwardly facing coupling means (80, 83, 85; 91, 95, 99, 100).

4. A chair as claimed in Claim 2 and 3, characterised in that the slide rail assembly (5) for the connection component (22) near ground level is arranged over the entire length of the base component (4) of the chair, approximately commencing at the rear edge of the chair to the front edge of the foot rest, however, on the side of the chair which is opposite the connection component (22) near the ground, the displacement path (9) of the connection component (22) which is at a distance from the ground is only arranged on the carrier (10) for the upper part of the chair over a length which approximately corresponds to the depth of the seat.

5. A chair as claimed in Claim 3 or 4, characterised in that the slide rail assembly (5, 9) which is integrated into the lower part (4-10) of the chair is formed in that base component (4) and/or carrier (10) for the upper part of the chair to provide a free space which extends along the chair axis and wherein the guide block (24, 44) is secured so as to be longitudinally adjustable, and that a cable shaft (78, 79) is arranged laterally beside the centrally arranged height-adjusting device (60) and within the outer borders (7) of the lower part (4-10) of the chair, in which cable shaft the media pipes (27, 28) emanating from the connection box (6) lead in a loop to the connection component (22,42) which is connected to the guide block (24, 44), which connection component protrudes from a slot (21,41) of the slide rail assembly (5, 9) and at the front end comprises coupling elements (80, 83, 85; 91, 95, 99, 100) both for mechanically fixing and securing the apparatus (2, 3) which is to be mounted, and also for the connection of the media pipes (27, 28) which are present in the apparatus.

6. A chair as claimed in one of Claims 1 to 5, characterised in that the base component (4) and/or the carrier (10) for the upper part of the chair are respectively formed of a base plate (11, 31) and lateral covering members (12-14; 32-34), to which a bellows (7) forming the outer boundary of the cable shafts (78, 79) is secured.

7. A chair as claimed in one of Claims 1 to 6, characterised in that the centrally arranged height-adjusting device (60) is designed as a double shear arm construction which is articulated to a frame (61,62) which is secured to the base plate (11) of the base component (4) and which forms the inner boundary of the cable shafts (78, 79).

## Revendications

1. Fauteuil de dentisterie (1) comportant une partie supérieure (8) portant au moins le siège, une partie inférieure (4 à 10) contenant un dispositif (60) de réglage en hauteur pour la partie supérieure du fauteuil, et au moins un appareil (2, 3) adaptable sur la partie inférieure du fauteuil et qui requiert l'utilisation de différents milieux tels que l'air, l'eau, le courant électrique, qui sont amenés par l'intermédiaire de conduites d'alimentation (27, 28) depuis un coffret de raccordement (6) disposé au sol jusque dans l'appareil (2, 3), à travers la partie inférieure (4 à 10) du fauteuil, les conduites d'alimentation pour les milieux étant subdivisées transversalement dans la zone d'adaptation et établissant, en cet emplacement, une liaison enfichée avec des moyens d'accouplement (83, 85, 95, 99, 100) disposés sur un organe de raccordement (22, 42), et des moyens antagonistes d'accouplement (84, 86, 94, 96, 97) disposés dans un organe antagoniste (82, 93) adapté audit organe de raccordement, et pouvant être amenés à engrener avec les moyens d'accouplement et établissant la liaison pour les milieux, caractérisé par le fait que l'organe de raccordement (22, 42) et l'organe antagoniste (82, 93), qui est adapté à cet organe de raccordement, sont reéalisés de manière à permettre un accouplement mécanique de l'appareil (2, 3) à la partie inférieure (4 à 10) du fauteuil et contiennent, à cet effet, outre les moyens d'accouplement et les moyens antagonistes d'accouplement (83, 85, 95, 99,100 et 84, 86, 94, 96, 97) pour la liaison des milieux, également des moyens d'accouplement antagonistes (80, 91 et 81, 92) pour un accouplement mécanique des organes (22, 42 et 82, 93), les moyens d'accouplement et les moyens d'accouplement antagonistes pour la liaison des milieux étant disposés de telle sorte qu'ils viennent réciproquement en prise lors de l'accouplement mécanique de l'appareil (2, 3) à la partie inférieure (4 à 10).

2. Fauteuil pour patient suivant la revendication 1, caractérisé par le fait qu'un premier organe de raccordement (22) servant au raccordement d'un appareil de dentisterie (2) est prévu, à proximité du sol, sur la partie inférieure (4-10) du fauteuil et qu'un second organe de raccordement (42) pour un appareil (3) utilisé par le patient et comportant un dispositif formant crachoir et un dispositif de lavage est prévu, dans une position éloignée du sol, sur le support réglable en hauteur (10) de la partie supérieure du fauteuil.

3. Fauteuil pour patient suivant la revendication 1 ou 2, caractérisé par le fait que l'organe de raccordement (22, 42) est fixé sur un chariot de guidage (24, 44), qui fait partie d'une piste de déplacement (5, 9) disposée à l'intérieur des limites extérieures de la partie inférieure (4-10) du fauteuil, et que l'organe de raccordement (22, 42) fait saillie, par les moyens d'accouplement (80, 83, 85; 91, 95, 99, 100) dirigés vers l'extérieur, hors d'une fente de guidage (21, 41) de la piste de déplacement (5, 9).

4. Fauteuil pour patient suivant les revendications 2 et 3, caractérisé par le fait que la piste de déplacement (5) pour l'organe de raccordement (22) proche du sol est disposée sur toute la longueur de la partie de base (4) du fauteuil, en commençant depuis le bord arrière du siège jusqu'au bord avant de l'appui-pieds, tandis que la piste de déplacement (9) de l'organe de raccordement (42), qui est éloigné du sol, est disposée sur le côté du fauteuil, qui est situé à l'opposé de l'organe de raccordement (22) proche du sol, uniquement sur une longueur correspondant approximativement à la profondeur du siège, sur le support (10) de la partie supérieure du fauteuil.

5. Fauteuil pour patient suivant la revendication 3 ou 4, caractérisé par le fait que la piste de déplacement (5, 9), qui est montée de façon intégrée dans la partie inférieure (4-10) du fauteuil, est formée de telle sorte que la partie de base (4) et/ou le support (10) de la partie supérieure du fauteuil forment un espace libre s'étendant le long de l'axe du fauteuil et dans lequel le chariot de guidage (24, 44) est maintenu de manière à être déplaçable longitudinalement, et qu'il est prévu latéralement, à côté du dispositif (60) de réglage en hauteur, disposé de façon centrée, et à l'intérieur des limites extérieures (7) de la partie inférieure (4-10) du fauteuil, un puits à câbles (78, 79), dans lequel les conduites (27, 28) des milieux, qui arrivent du coffret de raccordement (6), aboutissent, en formant une boucle, à l'organe de raccordement (22, 42) relié au chariot de guidage (24, 44) et qui fait saillie hors d'une fente (21, 41) de la piste de déplacement (5, 9) et contient, en cet emplacement, sur le côté frontal, des organes d'accouplement (80, 83, 85; 91, 95, 99, 100) aussi bien pour la fixation et le maintien mécaniques de l'appareil (2, 3) devant être adapté, que pour un raccordement des conduites (27, 28) pour les fluides, qui sont présentes dans l'appareil.

6. Fauteuil pour patient suivant l'une des revendications 1 à 5, caractérisé par le fait que la partie de base (4) et/ou le support (10) de la partie supérieure du fauteuil sont constitués respectivement par une plaque de base (11, 31) et par des éléments latéraux d'habillage (12-14; 32-34), auxquelles est fixé un soufflet (7) constituant la limite extérieure des puits à câbles (78, 79).

7. Fauteuil pour patient suivant l'une des revendications 1 à 6, caractérisé par le fait que le dispositif (60) de réglage en hauteur, qui est disposé de façon excentrée, est réalisé sous la forme d'une structure à deux bras disposés en ciseaux, qui est articulée sur un cadre (61, 62) fixé à la plaque de base (11) de la partie de base (4) et qui constitue la limite intérieure des puits à câ- bles (78, 79).
